# EUROPÄISCHE PATENTANMELDUNG

(11) **EP 0 896 099 A1**
(43) Veröffentlichungstag der Anmeldung: **10.02.1999**
(21) Anmeldenummer: 98710012.0
(22) Anmeldetag: 25.07.1998
(51) Int. Cl.: E02B 3/10, E02B 7/06, E02D 17/08

(54) **Verwendung einer Grabenaushub- und Aufbereitungseinrichtung zur Sanierung und/oder Strukturverbesserung von Wasserschutzdämmen**

(30) Priorität: 04.08.1997 DE 19733664
(71) Anmelder: LEONHARD WEISS GmbH & Co. NIEDERLASSUNG CRAILSHEIM, D-74564 Crailsheim (DE)
(72) Erfinder: Schmidt, Ralf, 73033 Göppingen (DE); Früh, Ulrich, 74594 Kressberg (DE)
(74) Vertreter: Patentanwalts-Partnerschaft Rotermund + Pfusch

(57) **Zusammenfassung**

Verwendung einer schalungsfrei nach dem Prinzip der Messerschildtechnik arbeitenden, selbsttätig fortschreitenden Grabenaushubeinrichtung (1), bei der an dem vorderen Ende ausgehobenes Material in einer auf der Grabenaushubeinrichtung montierten Aufbereitungsanlage aufbereitet und an dem hinteren Ende wiederaufgefüllt und dabei gleichzeitig verdichtet wird, zur Sanierung und/oder Strukturverbesserung von Wasserschutzdämmen.

## Beschreibung

Die Erfindung besteht in der Verwendung einer Grabenaushub- und Aufbereitungseinrichtung zur Sanierung und/oder Strukturverbesserung von Wasserschutzdämmen nach dem Patentanspruch 1.

Die betreffende Einrichtung ist zum Einsatz im Gleisbau aus DE 196 50 443 A1 bekannt.

Zweckmäßige Verfahren, die mit einer für den erfindungsgemäßen Anwendungszweck eingesetzten Einrichtung durchgeführt werden können, sind Gegenstand der Unteransprüche.

Die Art und die Menge der zuzugebenden Zuschlagstoffe richtet sich danach, in welchem Zustand sich der Aushub befindet und welche Zusammensetzung und Struktur das Material des sanierten Wasserschutzdammes bzw. Deiches haben soll. Bei den Wasserschutzdämmen ist insbesondere an solche gedacht, die an Flüssen zum Schutz gegen Überschwemmungen errichtet sind.

Die Sanierung beziehungsweise Strukturverbesserung erfolgt in einem im wesentlichen unterhalb der jeweiligen Damm- beziehungsweise Deichkrone liegenden Kernbereich, der sich etwa in der Längsmitte eines Dammes beziehungsweise Deiches erstreckt.

Mit der aus DE 196 50 443 A1 bekannten Bodenaushub- und Aufbereitungseinrichtung erfolgt der Aushub, die Aufbereitung des Aushubes sowie dessen Wiederauffüllung folgendermaßen.

Eine nach dem Prinzip der Messerschildtechnik arbeitende, selbstfortschreitende Grabenaushubeinrichtung mit einem Aufbau nach der vorgenannten DE 196 50 443 A1 wird im Kronenbereich eines Wasserschutzdammes in das unterhalb der Krone liegende Damminnere eingeführt. Die Eindringtiefe kann dabei bis zu 6 bis 8 Metern reichen. Der in Fortschreitungsrichtung der Grabenaushubeinrichtung vorne zwischen den seitlichen Messerschilden liegende und damit seitlich abgestützte Grabenbereich wird mit Hilfe eines Baggers, der insbesondere ein Teleskoparmbagger sein kann, ausgehoben. Dabei gibt der Bagger das Aushubmaterial direkt einer Bodenzerkleinerungseinrichtung, die ein Brecher sein kann, auf. Die Bodenzerkleinerungseinrichtung ist Bestandteil einer auf die Grabenaushubeinrichtung aufgesetzten Aufbereitungseinrichtung. Das in der Bodenzerkleinerungseinrichtung beziehungsweise dem Brecher aufgebrochene Damm-Material fällt in insbesondere homogenisiertem Zustand von diesem auf ein Förderband, das dieses Material an das rückwärtige Ende der Grabenaushubeinrichtung fördert. Von dort aus fällt es in einen offenen, seitlich von den rückwärtigen Messerschilden geschützten Graben zur Wiederauffüllung. Das Förderband kann ein Plattenband sein. Das aufgefüllte Damm-Material wird nach den bekannten Erdbaurichtlinien durch Planieren und Verdichten vorschriftsmäßig eingebaut. Auf dem Weg von dem Brecher zu dem rückwärtigen Ende der Grabenaushubeinrichtung werden dem Damm-Material aus zu der Aufbereitungseinrichtung gehörenden Behältern Zuschlagstoffe mit dammverbessernden Eigenschaften zudosiert. Das Einmischen der Zuschlagstoffe in das aufzubereitende Bodenmaterial erfolgt mit Hilfe eines am rückwärtigen Ende des Förderbandes vorgesehenen Mischers, der zweckmäßigerweise eine Bodenfräse ist. Die Verteilung und Verdichtung des wiederaufgefüllten Bodenmaterials erfolgt dadurch, daß es mit Hilfe eines beispielsweise Schwenkarm-Baggers lagenweise auf eine schiefe Ebene verteilt wird, auf der es mit einem längs der schiefen Ebene bewegten Verdichter verdichtet wird. Der Bagger stützt sich auf dem wiederaufgefüllten Damm-Material ab und ist auf diesem längs der schiefen Ebene verfahrbar. Das Antriebsaggregat des Baggers kann dazu verwendet werden, den Verdichter längs der schiefen Ebene zu bewegen. Zu diesem Zweck ist der Verdichter fest mit dem Bagger verbindbar. Er ist insbesondere ein Plattenverdichter, dessen Abstand gegenüber dem Antriebsaggregat des Baggers veränderbar ist. Der Abstand ist klein, wenn der Löffel des Baggers arbeitet und groß, wenn sich der Verdichter bei inaktivem Löffel im Einsatz befindet. In der Regel ist von dem Bagger entweder der Löffel oder der Verdichter jeweils getrennt im Einsatz. Während des Verdichtungsvorganges ist es dann lediglich erforderlich, den Löffel des Baggers aus dem Eingriffsbereich des Verdichters herauszuführen. Eine zweckmäßige Neigung der schiefen Ebene liegt bei etwa 1:3 mit Bezug auf Höhe zu Länge.

Ein Ausführungsbeispiel der Erfindung ist in der Zeichnung dargestellt.

Es zeigen
- Fig. 1: eine Draufsicht auf eine auf eine Grabenaushubeinrichtung aufgesetzte mobile Aufbereitungseinrichtung,
- Fig. 2: eine Ansicht der Einrichtungen nach Fig. 1,
- Fig. 3: einen Schnitt durch einen Wasserschutzdamm mit einer eingesetzten Drainagematte an der Seitenwand eines bei einer Sanierung des Dammes eingebrachten, anschließend wieder aufgefüllten Grabens.

Auf einen Messerschild-Verbau als selbsttätig fortschreitende Grabenaushubeinrichtung 1 ist ein Traggerüst 2 mit Aggregaten für eine mobile Aufbereitungseinrichtung 3 für ausgehobenes Damm-Material fest aufgesetzt. Die Aufbereitungseinrichtung 3 besteht lotrecht unten aus einem in Dammlängsrichtung verlaufenden, als Plattenband ausgebildetem Förderband 4. An dessen Förderanfang ist oberhalb ein Zweiwellenbrecher 5 angeordnet. Zwischen dem Brecher 5 und dem Abgabeende des Förderbandes 4 sind zwei Behälter 6 für Zuschlagstoffe zur Aufgabe auf das sich auf dem Förderband befindliche aus dem Brecher stammende Damm-Material vorgesehen. Die auf das Damm-Material auf dem Förderband 4 aus den Behältern 6 aufgegebenen Zuschlagstoffe werden mit Hilfe einer an dem Förderbandende angebrachten Bodenfräse 7 gleichmäßig in das Damm-Material eingemischt. Aus der Bodenfräse 7 gelangt das aufbereitete Damm-Material von dem Ende des Förderbandes 4 in den wiederaufzufüllenden Bereich des fortschreitenden Grabens innerhalb des Dammes. Seitlich des Förderbandes sind Führungsbleche angebracht. Des weiteren sind in dem Aufgabenbereich des Förderbandes das aufgegebene Bodenmaterial verteilende und abstreifende Verteilungsbleche (Schikanen) vorgesehen.

In dem wiederaufzufüllenden Grabenbereich wird das aufbereitete Damm-Material mit Hilfe eines Schwenkarm-Baggers 8 gleichmäßig verteilt und lagemäßig auf eine schiefe Ebene 9 gebracht. Die Neigung dieser schiefen Ebene 9 beträgt etwa 1:3, wobei 1 die Höheneinheit und 3 die Längeneinheiten sind. Der Bagger bewegt sich auf dem wiederaufgefüllten Damm-Material, wobei er insbesondere längs der schiefen Ebene 9 verfahrbar ist. Verbunden mit dem Antriebsaggregat des Baggers ist ein Verdichter 10, der beispielsweise ein üblicher Plattenverdichter, eine Schaffuß- oder Glattwalze oder ein Vibrator ist. Die jeweilige Verdichterart richtet sich nach der gewünschten Struktur des wiederaufgefüllten Damm-Materials. Durch das Ankoppeln des Verdichters 10 an das Antriebsaggregat des Baggers 8 kann ein eigenes Antriebsaggregat für den Verdichter eingespart werden. Der Verdichter kann auf die gesamte Breite des in dem Graben zu verdichtenden Bodenmaterials ausgelegt sein.

Der Dammaushub am vorderen Ende der Grabenaushubeinrichtung 1 wird von einem Bagger zwischen den seitlich abstützenden Messerschilden ausgehoben und direkt dem Brecher 5 zugeführt. Der betreffende in Fortschreitungsrichtung der Grabenaushubeinrichtung an deren vorderem Ende arbeitende Bagger stützt sich auf der Dammkrone außerhalb des fortschreitenden Grabens ab.

Die Grabenaushubeinrichtung kann in der Breite veränderbar sein.

Vor dem Wiederauffüllen eines ausgehobenen Grabens kann zumindest auf eine der beiden Seitenwände des Grabens eine drainagewirksame, einseitig undurchlässige Geotextilmatte als Drainagematte 11 (Fig. 3) aufgebracht werden. Diese Geotextilmatte kann von der Grabenaushubeinrichtung 1 aus als abrollbares Bahnenmaterial in den Graben eingebracht werden. Die undurchlässige Seite liegt zweckmäßigerweise auf der dem Grabenraum zugewandten Seite. Mit einer solchen Matte ist in dem Bereich des aufgefüllten Grabenrandes eine die Dammstruktur schützende Drainage möglich. Als Beispiel für derartige Geotextilmatten seien hier unter der Marke Hydraway-Drän bekannte Matten der Firma Monsanto erwähnt.

Der erfindungsgemäß vorgeschlagene Einsatz der an sich aus dem Gleisbau bekannten Grabenaushub- und Aufbereitungseinrichtung ermöglicht eine äußerst rationelle und energiesparende Damm- beziehungsweise Dammkernsanierung. Bei der vor Ort erfolgenden Aufbereitung des Damm-Materials können beliebige Zusatzmaterialien, die üblicherweise als Abfallstoffe zu entsorgen sind, zugegeben werden, sofern diese Materialien nach entsprechenden gesetzlichen Vorschriften (beispielsweise Vorschriften der Deutschen Länderarbeitsgemeinschaft Abfall, in denen Materialklassifikationen definiert sind, wie Zuordnungswerte Z₀ - Z₂ für Böden der technischen Regeln über die Anforderungen an die stoffliche Verwertung von mineralischen Rohstoffen/Abfällen) für einen Einbau zulässig sind. Die geltenden Kreislauf-Wirtschafts-Abfall-Vorschriften können sehr gut berücksichtigt werden. Die erfindungsgemäße Einrichtung stellt damit in gewissem Sinne auch eine Art Abfallverwertungsmaschine dar, mit der gleichzeitig Wasserschutzdämme saniert werden können. Die Sanierung betrifft dabei im wesentlichen einen mittleren in eine Tiefe von bis zu 10 Metern gehenden Kern des Dammes, der unter dessen Krone liegt. Mit der erfindungsgemäß vorgeschlagenen Einrichtung und dem mit dieser durchgeführten Sanierungsverfahren ist es auch möglich, in die sanierten Dammbereiche strukturverbesserndes Geotextilmaterial einzubringen.

## Patentansprüche

1. Verwendung einer schalungsfrei nach dem Prinzip der Messerschildtechnik arbeitenden, selbsttätig fortschreitenden Grabenaushubeinrichtung, bei der an dem vorderen Ende ausgehobenes Material in einer auf der Grabenaushubeinrichtung montierten Aufbereitungsanlage aufbereitet und an dem hinteren Ende wieder aufgefüllt und dabei gleichzeitig verdichtet wird, zur Sanierung und/oder Strukturverbesserung von Wasserschutzdämmen.

2. Verfahren zur Sanierung und/oder Strukturverbesserung von Wasserschutzdämmen mit einer nach Anspruch 1 eingesetzten Einrichtung,
**dadurch gekennzeichnet**,
daß dem Dammaushub bei der Behandlung in der Aufbereitungsanlage strukturverbessernde Zuschlagstoffe beigegeben werden.

3. Verfahren zur Sanierung und/oder Strukturverbesserung von Wasserschutzdämmen mit einer nach Anspruch 1 eingesetzten Einrichtung, insbesondere nach Anspruch 2,
**dadurch gekennzeichnet**,
daß zumindest an einer der Seitenwände des ausgehobenen Grabens vor dem Wiederauffüllen eine einseitig undurchlässige, mit der undurchlässigen Seite dem Grabenraum zugewandte Geotextilmatte als Drainagematte (11) aufgebracht wird.

4. Verfahren nach Anspruch 3,
**dadurch gekennzeichnet**,
daß die Drainagematte (11) als Bahnenmaterial von der Grabenaushubeinrichtung (1) aus kontinuierlich mit dem Fortschreiten dieser Einrichtung aufgebracht wird.
